# EUROPÄISCHE PATENTSCHRIFT

(11) **EP 1 819 879 B1**
(45) Veröffentlichungstag und Bekanntmachung des Hinweises auf die Patenterteilung: **30.09.2009**
(21) Anmeldenummer: 05809874.0
(22) Anmeldetag: 02.12.2005
(51) Int. Cl.: E01D 15/12, E04C 3/00, E04H 15/20

(54) **DRUCKKÖRPER MIT EXTERNER MEMBRANVERSTÄRKUNG**
PRESSURE BODY WITH EXTERNAL MEMBRANE REINFORCEMENT
CORPS SOUS PRESSION A RENFORCEMENT DE MEMBRANE EXTERNE

(30) Priorität: 08.12.2004 CH 203104
(43) Veröffentlichungstag der Anmeldung: 22.08.2007
(73) Patentinhaber: Prospective Concepts AG, 8152 Glattbrugg (CH)
(72) Erfinder: LUCHSINGER, Rolf, H., CH-8610 Uster (CH); CRETTOL, René, CH-4153 Reinach (CH)
(74) Vertreter: Stump, Beat
(86) Internationale Anmeldenummer: PCT/CH2005/000719
(87) Internationale Veröffentlichungsnummer: WO 2006/060927

(56) Entgegenhaltungen:
- WO-A-01/73245
- WO-A-20/04083034
- GB-A- 1 493 259
- US-A- 5 421 128
- US-A- 6 061 969
- PATENT ABSTRACTS OF JAPAN Bd. 017, Nr. 294 (M-1424), 7. Juni 1993 (1993-06-07) & JP 05 018045 A (HITACHI ZOSEN CORP), 26. Januar 1993 (1993-01-26)
- PATENT ABSTRACTS OF JAPAN Bd. 1999, Nr. 14, 22. Dezember 1999 (1999-12-22) & JP 11 256880 A (TAKENAKA KOMUTEN CO LTD), 21. September 1999 (1999-09-21)
- DATABASE WPI Section EI, Week 199337 Derwent Publications Ltd., London, GB; Class W02, AN 1993-294232 XP002322208 & SU 1 762 358 A1 (ZATONENKO V T) 15. September 1992 (1992-09-15)

## Beschreibung

Die vorliegende Erfindung betrifft Druckkörper gefertigt aus gasdichten Membranen nach dem Oberbegriff des Patentanspruches 1. Druckkörper aus Membranen sind an sich bekannt siehe z.B. WO 01/73245. Sie bestehen in der Regel aus einer gasdichten Membran, welche einen Hohlkörper bildet, der beispielsweise über ein Ventil mit Druckgas beaufschlagt werden kann. Aufblasbare Bälle und Kissen sind bekannte Beispiele. Der Hohlkörper kann aus mehreren miteinander verbundenen Membranstücken zusammengesetzt sein.

Mit zunehmendem Druck im Hohlkörper, sowie mit grösser werdenden Kurvenradien der Membran, nimmt auch die Spannung in der Membran zu. Die Membran dehnt sich bei steigendem Druck aus und reisst bei Überschreiten der maximalen Zugspannung der Membran oder deren Verbindungen.

Üblicherweise werden Membranen, welche für eine bestimmte Anwendung zu dehnbar oder zu wenig reissfest sind, mit anderen zugfesteren Materialien kombiniert und beispielsweise in einen Verbundwerkstoff integriert. Ein typisches Beispiel dafür sind moderne Segelwerkstoffe, welche beispielsweise aus einem laminierten Verbund von lasttragenden Aramidfasern und dichtenden Polyesterfolien bestehen. Verbundwerkstoffe sind im Entsorgungsfalle in der Regel problematisch.

Lichtdurchlässige Folien ohne Armierung sind ein Beispiel für Membranen, welche für viele Anwendungen nicht zur Verfügung stehen, weil sie bezüglich primärer werkstofftechnischer Anforderungen, wie beispielsweise Elastizität und Zugfestigkeit, nicht genügen, obwohl eine Verwendung aufgrund sekundärer Materialeigenschaften, wie in diesem Beispiel Transparenz, wünschenswert wäre.

Die Aufgabe der vorliegenden Erfindung ist die Schaffung von Druckkörpern unter Verwendung von nichtarmierten gasdichten Membranen, welche für eine vorgesehene Anwendung unverstärkt zu dehnbar oder zu wenig reissfest sind, weil beispielsweise im Innern des Druckkörpers ein zu grosser Druck herrscht, oder die Membran zu grosse Wölbungsradien aufweist und damit zu grosse Spannungen in der Membran auftreten.

Die Lösung der Aufgabe ist wiedergegeben im Patentanspruch 1 hinsichtlich der wesentlichen Merkmale, in den weiteren Patentansprüchen hinsichtlich weiterer vorteilhafter Merkmale. Anhand der beigefügten Zeichnungen wird die Erfindung näher erläutert.

Es zeigen
- Fig. 1: schematische Darstellung eines ersten zylinderförmigen Ausführungsbeispiels eines Druckkörpers als Isometrie,
- Fig. 2: schematische Darstellung eines Netzes für das erste Ausführungsbeispiel eines Druckkörpers in Draufsicht,
- Fig. 3: schematische Darstellung eines Details von Membran und Netz des ersten Ausführungsbeispiels im Querschnitt,
- Fig. 4: schematische Darstellung eines zweiten spindelförmigen Ausführungsbeispiels eines Druckkörpers als Isometrie,
- Fig. 5: schematische Darstellung eines Netzes für einen spindelförmingen Druckkörper in Draufsicht,
- Fig. 6: schematische Darstellung eines dritten Ausführungsbeispiels eines Druckkörpers als Isometrie,
- Fig. 7: schematische Darstellung eines vierten Ausführungsbeispiels eines Druckkörpers als Isometrie,
- Fig. 8: schematische Darstellung eines Netzes für das vierte Ausführungsbeispiel eines Druckkörpers in Draufsicht,
- Fig. 9: schematische Darstellung eines fünften Ausfüh- rungsbeispiels eines Druckkörpers als Isometrie,
- Fig. 10: schematische Darstellung eines Ausschnittes eines Netzes in Draufsicht,
- Fig.: 11a,b schematische Darstellung eines sechsten Ausführungsbeispiels eines Druckkörpers als Isometrie und in Draufsicht,
- Fig. 12a,b: schematische Darstellung eines siebten Ausführungsbeispiels eines Druckkörpers als Isometrie und in Draufsicht,
- Fig. 13: schematische Darstellung eines achten Ausführungsbeispiels eines Druckkörpers als Isometrie,
- Fig. 14: schematische Darstellung eines ersten Verwendungsbeispiels für einen Druckkörper als Isometrie,
- Fig. 15: schematische Darstellung eines neunten Ausführungsbeispiels eines Druckkörpers als Isometrie.

Fig. 1 zeigt ein erstes Ausführungsbeispiel eines Druckkörpers 1 als Isometrie. Ein zylinderförmiger Druckkörper 1 besteht aus einem Hohlkörper 2, einem Netz 3 und zwei Endstükken 4. Der Hohlkörper 2 wird von dem formgebenden Netz 3 umschlossen. Die Endstücke 4 bilden beidseitig den Abschluss des Druckkörpers 1. Das einen Schlauch bildende Netz 3 ist an den beiden Endstücken 4 befestigt. Der Hohlkörper 2 ist aus einer gasdichten unverstärkten Membran 5 gefertigt, beispielsweise aus einer glasklaren PU- oder PVC-Folie.

Die Endstücke 4 können beispielsweise starre Platten sein, gefertigt aus Kunststoff, Glas oder Metall.

In der Fig. 2 ist das Netz 3 des obigen Ausführungsbeispiels schematisch dargestellt. Das Netz 3 ist aus mehreren Zugelementen 6 gefertigt, welche im Wesentlichen parallel zueinander verlaufen, wenn das Netz 3 in Längsrichtung oder auch x-Richtung gestreckt ist. Als Zugelemente 6 können beispielsweise Kunststoff-, Drahtseile, Drähte, Kabel oder Schnüre verwendet werden.

Die benachbarten Zugelemente 6 sind punktuell in Abständen dᵢ mittels Verbindungselementen 8 miteinander verbunden und bilden an diesen Stellen Netzknoten 7. In den Figuren 1 und 2 sind die Abstände dᵢ zwischen den Netzknoten 7 konstant (d₁=d₂=d₃=...=dₙ) . Als Verbindungselemente 8 können beispielsweise Presshülsen oder andere Klemmelemente verwendet werden. Die Zugelemente 6 können in den Netzknoten 7 beispielsweise auch miteinander verknotet oder verschweisst werden. Verbindungselemente 8 sind in diesen Fällen die Seilknoten oder die Schweissstellen. Zur Veranschaulichung ist in den Figuren 1 und 2 jeweils ein zickzackförmig verlaufendes Zugelement 6 fett hervorgehoben.

Das Netz 3 aus Fig. 2 wird schlauchförmig gebogen und die Netzknoten 7 an den Längsseiten des Netzes 3 werden miteinander verbunden (A-A', B-B', ...). So entsteht ein schlauchförmiges strumpfartiges Netz 3, in welches nun der Hohlkörper 2 aus einer elastischen Membran 5 eingelegt werden kann. Die zwei kreisförmigen Endstücke 4 bilden die Abschlüsse des zylindrischen Netzes 3. Es sind auch Ausführungsformen denkbar und erfindungsgemäss, in welchen der Hohlkörper 2 aus einer zylindermantelförmigen Membran 5 besteht, welche gasdicht mit den Endstücken 4 verbunden ist und zusammen mit diesen den Hohlkörper 2 bilden.

Wird nun der Hohlkörper 2 mit Druck beaufschlagt, so vergrössert sich der Umfang des zylinderförmigen Druckkörpers 1, während sich seine Länge L verkürzt, bis er die in Fig. 1 schematisch dargestellte Form eingenommen hat. Der Druckkörper 1 nimmt einen durch das Netz 3 definierten Gleichgewichtszustand ein, welcher sich durch ein maximales vom Netz 3 umschlossenes Volumen Vₘₐₓ auszeichnet. Die zusammengehörigen Veränderungen des Radius und der Länge L des Druckkörpers 1 bei der Einnahme des Gleichgewichtszustandes sind in Fig. 1 mit Pfeilen angedeutet. Nimmt der Radius zu, so nimmt gleichzeitig die Länge L ab und umgekehrt. Dieser Gleichgewichtszustand lässt sich berechnen.

Durch Anliegen am Netz 3 und Nach-Aussen-Drücken erzeugt der mit Druck beaufschlagte Hohlkörper 2 im Netz 3 eine Spannung in Umfangsrichtung und durch Anliegen an den Endstücken 4 und Nach-Aussen-Drücken erzeugt er im Netz 3 eine Spannung in Längsrichtung. Als Endstücke 4 können beispielsweise auch zusätzliche rund geschnittene Netze dienen, welche mit dem Netz 3 verbunden sind und die offenen Enden des vom Netz 3 gebildeten Schlauches abschliessen.

In Fig. 1 ist gestrichelt eine Mantellinie 12 parallel zur Rotationsachse 13 eingezeichnet. Die Zugelemente schneiden diese Mantellinie 12 in einem Winkel α.

Für einen Druckkörper 1, geformt aus einem Netz 3 existiert zwischen zwei Extremstellungen mit gegen Null strebendem Volumen V ein Maximalwert des Volumens Vₘₐₓ. Für einen zylinderförmigen Druckkörper 1 ergibt eine einfache Rechnung, dass der Hohlkörper 2 sein maximales Volumen Vₘₐₓ einnimmt, wenn die Zugelemente 6 eine optimale konstante Steigung α von ungefähr 55° gegenüber einer Mantellinie 12 aufweisen. Ist der Zylinder in einer ersten Ausgangskonfiguration kürzer und von grösserem Umfang als im Gleichgewichtszustand, so ist die Steigung α grösser als 55° - der Druckkörper 1 dehnt sich in Längsrichtung aus und nimmt den Gleichgewichtszustand ein. Ist der Zylinder in einer zweiten Ausgangskonfiguration länger und von kleinerem Umfang als im Gleichgewichtszustand, so ist die Steigung α kleiner als 55° - der Druckkörper 1 zieht sich in Längsrichtung zusammen und nimmt erneut den Gleichgewichtszustand mit maximalem Volumen Vₘₐₓ ein.

Linien, welche die Mantellinien 12 mit konstanter Steigung α schneiden, werden Loxodrome genannt. Die durch die verbundenen Zugelemente 6 gebildeten Spirallinien 14 sind somit Loxodrome. Eine wurde in Fig. 1 fett gestrichelt hervorgehoben. Loxodrome sind in der Regel auf einer doppelt gekrümmten Oberfläche, beispielsweise einer Kugeloberfläche, nicht wie Orthodrome Teil eines Grosskreises und stellen daher im Allgemeinen nicht die kürzeste Verbindung zwischen zwei Punkten dar.

Fig. 3 zeigt schematisch einen Ausschnitt aus einem Schnitt durch eine von Zugelementen 6 eingeschnürte Membran 5.

Unter Druckbeaufschlagung dehnt sich der Hohlkörper 2 aus und die Membran 5 wölbt sich in den Maschen des Netzes 3 nach Aussen. In der genaueren Betrachtung dieser Auswölbungen findet sich die Erklärung, wie die Verstärkung der Membran 5 mittels übergezogenem Netz 3 im Detail funktioniert.

Die Spannung σ in der Membran 5 eines Druckkörpers 1 ist proportional zum im Hohlkörper 2 gegenüber der Umgebung herrschenden Überdruck Δp und zum Wölbungsradius R der Membran 5 (Δp = p₁-p₀ ; p₀: Umgebungsdruck [Pa], p₁: Druck im Hohlkörper 2). Es gilt: Die Spannung σ ist proportional zu Δp · R (σ: Umlaufspannung der Membran 5 [N/m]; Δp: Überdruck im Hohlkörper 2 [Pa]; R: Radius einer Membran 5 [m]).

Durch die Auswölbung einer elastischen Membran 5 zwischen den Maschen eines Netzes 3 ist für die Spannung σ der Membran 5 nicht mehr der Radius R₀ des kreisförmigen Querschnitts des Hohlkörpers 2 massgebend, sondern der kleinere Radius R₁ der teilkreisförmigen Auswölbung. Durch die Verkleinerung des Radius R der Wölbung der Membran 5 wird auch die Spannung σ in der Membran 5 bei gleich bleibendem Überdruck Δp verkleinert.

Das Zusammenspiel eines Netzes 3 mit einer elastischen Membran 5 stellt eine teilweise Funktionstrennung für eine Hülle eines Druckkörpers 1 dar. Das aus Zugelementen 6 gebildete Netz 3 übernimmt die wesentlichen Zugspannungen in der Hülle des Druckkörpers 1 und die Membran 5 dichtet das Netz 3 gasdicht ab. Im Extremfall ergibt das eine materielle Trennung der beiden Funktionen einer Hülle eines Druckkörpers 1: Formgebung durch Aufnahme von Zugspannungen und Abdichtung gegen Gasverlust.

Fig. 4 zeigt ein zweites Ausführungsbeispiel eines Druckkörpers 1 als Isometrie. Die Spindelform des Druckkörpers 1 kommt durch Variation der Maschenlänge dᵢ in Längsrichtung (x-Richtung) zustande.

In Fig. 5 ist ein vereinfachtes Netz 3 mit wenigen Netzknoten 7 für einen spindelförmigen Druckkörper 1 schematisch dargestellt. Beim in Längsrichtung gestreckten Netz 3 nehmen die Abstände dᵢ zwischen den Netzknoten 7, auch Maschenlänge genannt, von den beiden Enden her gegen die Mitte hin zu (d₁<d₂<d₃) . Dadurch ist der Umfang des mit Druck beaufschlagten Druckkörpers 1 im Gleichgewichtszustand nicht mehr konstant, sondern variiert entlang seiner Längsrichtung. Durch die Variation der Maschenlänge dᵢ in Längsrichtung können verschiedenste rotationssymmetrische, bauchig geformte Druckkörper 1 erzeugt werden. Fig. 6 zeigt ein drittes Ausführungsbeispiel eines Druckkörpers 1, bei welchem erneut die Maschenlänge dᵢ in Längsrichtung variiert. Die Maschenlänge dᵢ nimmt von den Endstücken 4 gegen die Mitte hin ab.

Fig. 7 zeigt schematisch ein viertes Ausführungsbeispiel eines Druckkörpers 1 als Isometrie und Fig. 8 zeigt schematisch das zugehörige geöffnete Netz 3. In den Fig. 7 und 8 ist jeweils nur ein Teil des Netzes 3 dargestellt. Das Ausführungsbeispiel zeigt den Effekt einer Variation der Maschenlänge dᵢ in Umfangsrichtung (y-Richtung) (d₁<d₂<d₃) . Bei Fertigung des Netzes 3 aus in Längsrichtung parallelen Zugelementen 6 führt das gleichzeitig dazu, dass die Zugelemente 6 im Bereich der grösseren Maschenlängen dᵢ länger werden müssen, in Fig. 8 zum Beispiel gegen den oberen und unteren Rand des Netzes 3 hin. Alternativ können die Zugelemente 6 in Umfangsrichtung statt in Längsrichtung parallel geführt werden, wodurch wieder eine Vielzahl gleich langer Zugelemente 6 verwendet werden kann. Gleich lange Zugelemente 6 können auch verwendet werden, wenn sie als Spirallinien 14 um den Hohlkörper 2 herumgeführt werden.

Wird in das Netz 3 aus Fig. 8 ein Hohlkörper 2 eingelegt und mit Druck beaufschlagt, so biegt sich die Rotationsachse 13 des Druckkörpers 1, in diesem Fall treffender Symmetrielinie 13, und er nimmt die Form eines Ausschnitts aus einem Torus ein.

Fig. 9 zeigt ein fünftes Ausführungsbeispiel, welches durch Variation der Maschenlängen di in Längs- und Umfangsrichtung erzeugt werden kann. So lassen sich komplizierte bauchige Rotationskörper erzeugen, deren Symmetrielinie 13 zusätzlich in verschiedene Richtungen und um verschiedene Radien gebogen ist. Allgemein wird ein schlauchförmiges Netz 3 mit beliebiger Variation der Maschenlängen dᵢ und mit Endstücken 4 durch Druckbeaufschlagung mittels eingelegtem Hohlkörper 2 immer eine wohldefinierte Form einnehmen, welche sich durch ein maximales Volumen Vₘₐₓ auszeichnet.

Die Fig. 10 zeigt schematisch verschiedene Möglichkeiten, wie die Zugelemente 6 im Netz 3 geführt werden können. Fett ausgezogen ist die Variante mit in Längsrichtung x parallel geführten Zugelementen 6, fett gepunktet die Variante mit in Umlaufrichtung y parallel geführten Zugelementen 6 und fett gestrichelt schliesslich noch eine Variante mit entlang der Spirallinien 14 verlaufender Zugelemente 6 hervorgehoben; wobei sich bei als Spirallinien 14 verlaufenden Zugelementen 6 an jedem Netzknoten 7 jeweils zwei Zugelemente 6 überkreuzen. Eine weitere Möglichkeit ist die Bildung des Netzes 3 aus einer Vielzahl kurzer Zugelemente 6 mit den Längen dᵢ, welche von Netzknoten 7 zu Netzknoten 7 verlaufen und durch Verbindungselemente 8 miteinander verbunden sind.

Drei weitere Ausführungsbeispiele für Druckkörper 1 mit externem die Membran 5 verstärkendem Netz 3 sind in den Fig. 11 bis 13 dargestellt. Wie in Fig. 6 beispielhaft gezeigt, können die beiden Endstücke 4 generell unterschiedliche Grössen aufweisen. Im Extremfall können sie auf einer oder auf beiden Seiten sogar ganz entfallen. Für die drei Ausführungsbeispiele in den Fig. 11 bis 13 wurde jeweils ein Endstück 4 stark verkleinert oder ganz weggelassen. Diese Anordnung ermöglicht die Herstellung von flächigen Druckkörpern 1, wobei das verbleibende Endstück 4 beispielsweise auch in polygonaler Form ausgeführt werden kann. Für transparente und leichte Wand- oder Dachstrukturen können zwei der oben beschriebenen Druckkörper 1 zusammengefügt werden, wobei die verbleibenden Endstücke 4 aufeinander zu liegen kommen. Werden diese aufeinanderliegenden Endstücke 4 auf einen einzigen Rahmen 9 reduziert und die beiden Hohlkörper 2 zu einem einzigen Hohlkörper 2 zusammengefasst, entstehen flächige Druckkörper 1, wie beispielsweise die in den Fig. 11 bis 13 dargestellten.

Das Ausführungsbeispiel in Fig. 11 weist einen runden , dasjenige in Fig. 12 einen rechteckigen Rahmen 9 auf, während das Netz aus Spirallinien 14 aufgebaut ist. In Fig. 13 ist eine Variante zum Ausführungsbeispiel in Fig. 12 dargestellt. Im Unterschied zu Fig. 12 weist das Netz 3 im Wesentlichen rechteckige statt rautenförmige Maschen auf. Durch die Verstärkung der Membranen 5 mit Netzen 3, lassen sich beispielsweise mit gebräuchlichen lichtdurchlässigen Membranen 5 aus ETFE-Folie bei gleichem Druck Rahmen 9 von grösserer Ausdehnung bespannen als mit unverstärkten Membranen 5 ohne dadurch die Spannung in den Membranen 5 zu erhöhen. In den Fig. 11b und 13 ist jeweils nur die obere Membran 5 und das obenliegende Netz 3 sichtbar. In Fig. 12b ist die untere Hälfte des Druckkörpers 1 lediglich mit einer unterbrochenen Linie angedeutet.

Ausserdem besteht in der Fig. 11 das Endstück 4 beispielsweise nicht aus einer Platte, sondern lediglich aus einer Drahtschlaufe, an welcher das Netz 3 befestigt ist.

Die in den drei obigen Ausführungsbeispielen gezeigten flächigen Druckkörper 1 mit Rahmen 9 lassen sich einfach zu grösseren Flächen zusammenfügen und so als Wände oder Dächer nutzen.

Für alle Ausführungsbeispiele gilt, dass die Netze 3 auch mit anderen Maschengeometrien ausgeführt werden können, beispielsweise mit Dreiecken, Rechtecken, Sechsecken oder anderen Polygonen. Weiter können auch Zugelemente 6 mitten im Netz 3 in einem Netzknoten 7 enden, beispielsweise weil ohne Reduktion der Zugelemente 6 bei gewissen Geometrien die Maschenlänge dᵢ des Netzes 7 zu klein würde. Solche Netze 3 sind jedoch komplizierter in der Herstellung, als Netze 3 mit durchgehenden, optimalerweise sogar gleich langen Zugelementen 6.

Die Fig. 14 zeigt ein erstes Verwendungsbeispiel für Druckkörper 1 gemäss den ersten beiden Ausführungsbeispielen.

Der Druckkörper 1 kann beispielsweise für die Herstellung pneumatischer Bauelemente mit Druckstäben, Zugelementen und einem Hohlkörper, wie in WO 01/73245 (D1) offenbart, verwendet werden. Der Druckkörper 1 wird als Hohlkörper verwendet und dient in diesem Beispiel der Knickstabilisierung eines über die ganze Länge mit dem Druckkörper 1 verbundenen Druckstabes 10, an dessen Enden ein Zugelement 11 befestigt ist. Bei spindelförmigen Druckkörpern 1 treten in Längsrichtung in der Mitte des Druckkörpers 1 die grössten Spannungen auf. Im zweiten Ausführungsbeispiel in Fig. 4 ist jedoch die Maschenweite dᵢ an dieser Stelle am grössten. Fig. 15 zeigt ein neuntes Ausführungsbeispiel eines Druckkörpers 1, verwendet als Hohlkörper für ein Bauelement gemäss D1. Um eine bessere Anpassung der Maschenweite an die in der Membran 5 eines spindelförmigen Druckkörpers 1 vorherrschenden Spannungen zu ermöglichen, kann das Netz 3 aus Zugelementen 6 entlang von Breiten- und Längenkreisen gebildet werden. So ist es möglich in der Mitte mehr in Umfangsrichtung verlaufende Zugelemente 6 einzufügen, als an den Enden des Druckkörpers 1, um somit eine im Wesentlichen homogene Spannungsbelastung der Membran 5 über den ganzen Druckkörper hinweg zu erreichen.

Zur Reduktion der Maschenweite dᵢ im zentralen Bereich des Druckkörpers 1 können auch zusätzliche, nicht über die ganze Länge L des Druckkörpers 1 verlaufende Zugelemente 6 ins Netz 3 gefügt sein.

Die Endstücke 4 können wie bereits erwähnt generell fehlen, sofern sie zur Spannung des Netzes 3 in Längsrichtung nicht benötigt werden oder nicht zur Definition der Randbedingungen des Netzes 3 für eine bestimmte Form des Druckkörpers 1 notwendig oder hilfreich sind. Weisen die Endstücke 4 keine rotationssymmetrische Form auf, so weist auch das Netz 3 quer zur Längsachse in der Nähe dieser Endstücke 4 keinen rotationssymmetrischen Querschnitt auf.

Weitere mögliche Anwendungsgebiete für netzverstärkte Druckkörper 1 finden sich beispielsweise in der Beleuchtungstechnik, als Leuchtenkörper, für lichtdurchlässige Ballon- oder Luftschiffshüllen, Traglufthallen und glasklare Hohlkörper für pneumatische Leichtbauelemente. Diese Aufzählung ist nicht abschliessend und nennt nur einige Anwendungsgebiete, in welchen dank Verwendung netzverstärkter Druckkörper 1 Fortschritte in der Nutzung elastischer Membranen 5 gegenüber bekannter Technologien erzielt werden können.

## Patentansprüche

1. Druckkörper (1) bestehend aus einem mit Druck beaufschlagbaren gasdichten Hohlkörper (2), gefertigt aus einer Membran (5), **dadurch gekennzeichnet, dass**
der Hohlkörper (2) von einem schlauchförmigen Netz (3) umfasst wird, wobei das Netz aus Zugelementen (6) besteht, welche ihrerseits in Netzknoten (7) mittels Verbindungselementen (8) miteinander kraftschlüssig verbunden sind und so Maschen mit vorbestimmter Maschenweite bilden, zwischen denen sich die Membran (5) auswölben kann, derart, dass sich die Spannung in der Membran (5) bei gleich bleibendem Überdruck Δ p vorbestimmt verkleinert, und wobei das Netz (3) durch den mit Druck beaufschlagten Hohlkörper (2) gespannt wird.

2. Druckkörper (1) nach Patentanspruch 1, **dadurch gekennzeichnet, dass**
zwei Endstücke (4) vorhanden sind mittels welcher die Öffnungen des schlauchförmigen Netzes (3) abgeschlossen sind.

3. Druckkörper (1) nach Patentanspruch 2, **dadurch gekennzeichnet, dass**
jedes Zugelement (6) an beiden Endstücken (4) befestigt ist.

4. Druckkörper (1) nach Patentanspruch 3, **dadurch gekennzeichnet, dass**
jedes Zugelement (6) zickzackförmig verläuft.

5. Druckkörper (1) nach Patentanspruch 3, **dadurch gekennzeichnet, dass**
jedes Zugelement (6) entlang einer Spirallinie (14) verläuft und sich die Zugelemente (6) in jedem Netzknoten (7) überkreuzen.

6. Druckkörper (1) nach Patentanspruch 1 oder 2, **dadurch gekennzeichnet, dass**
die beiden Enden jedes Zugelementes (6) miteinander verbunden sind und die Zugelemente (6) zu einem Ring geschlossen den Hohlkörper (2) in Umfangsrichtung umfassen.

7. Druckkörper (1) nach den Patentansprüchen 3 und 6.

8. Druckkörper (1) nach einem der Patentansprüche 1 bis 7, **dadurch gekennzeichnet, dass**
das Netz (3) in Längsrichtung x unterschiedliche Maschenweiten dᵢ aufweist.

9. Druckkörper (1) nach einem der Patentansprüche 1 bis 8, **dadurch gekennzeichnet, dass**
das Netz (3) in Umfangsrichtung y unterschiedliche Maschenweiten dᵢ aufweist.

10. Druckkörper (1) nach einem der Patentansprüche 1 bis 9, **dadurch gekennzeichnet, dass**
die Membran (5) glasklar oder lichtdurchlässig ist.

11. Druckkörper (1) nach einem der Patentansprüche 1 bis 10, **dadurch gekennzeichnet, dass**
um den Druckkörper (1) ein Rahmen (9) vorhanden ist, an welchem das Netz (3) befestigt ist, wobei die Ausdehnung des Rahmens (9) mindestens so gross ist wie die Ausdehnung des Druckkörpers (1) orthogonal zum Rahmen (9).

12. Verwendung eines Druckkörpers (1) nach einem der Patentansprüche 1 bis 11
als Hohlkörper in pneumatischen Bauelementen mit mindestens einem Druckstab (10) und mindestens einem Zugelement (11).

## Claims

1. Pressure body (1) comprising a gas-tight hollow body (2), which is produced from a membrane (5) and subjected to pressure, **characterised in that** the hollow body (2) is surrounded by a hose-like net (3), whereby the hose comprises tension elements (6), which in turn are frictionally connected to each other in net knots (7) by way of connection elements (8) thereby forming meshes with a predefined mess width, between which the membrane (5) can bulge out in such a way that at a constant excess pressure • p the tension in the membrane (5) decreases in a predetermined manner, and whereby the net (3) is tensioned by the hollow body subjected to pressure (2).

2. Pressure body (1) in accordance with claim 1, **characterised in that** two end pieces (4) are present by means of which the openings of the hose-like net (3) are closed.

3. Pressure body (1) in accordance with claim 2, **characterised in that** each tension element (6) is attached to both end pieces (4).

4. Pressure body (1) in accordance with claim 3, **characterised in that** each tension element (6) is zig-zag in shape.

5. Pressure body (1) in accordance with claim 3, **characterised in that** each tension element (6) extends along a spiral line (14) and the tension elements (6) in each net knot (7) cross each other.

6. Pressure body (1) in accordance with any one of claims 1 or 2, **characterised in that** the two ends of each tension element (6) are connected to each other and the tension elements (6), closed into a ring, circumferentially surround the hollow body (2) .

7. Pressure body (1) in accordance with claims 3 and 6.

8. Pressure body (1) in accordance with any one of claims 1 to 7, **characterised in that** in the longitudinal direction x the net (x) exhibits different mesh widths dᵢ.

9. Pressure body (1) in accordance with any one of claims 1 to 8, **characterised in that** in the circumferential direction y the net (3) exhibits different mesh widths dᵢ.

10. Pressure body (1) in accordance with any one of claims 1 to 9, **characterised in that** the membrane (5) is crystal clear or permeable to light.

11. Pressure body (1) in accordance with any one of claims 1 to 10, **characterised in that** around the pressure body (1) there is a frame (9) to which the net (3) is attached, whereby the expansion of the frame (9) is at least as great as the expansion of the pressure body (1) orthogonally to the frame (9).

12. Use of a pressure body (1) in accordance with any one of claims 1 to 11 as a hollow body in pneumatic components with at least one pressure rod (10) and at least one tension element (11).

## Revendications

1. Corps de pression (1) comprenant un corps creux (2) étanche au gaz et pouvant être alimenté en pression, fabriqué à partir d'une membrane (5), **caractérisé en ce que**,
le corps creux (2) est englobé par un filet (3) en forme de flexible, le réseau étant constitué d'éléments de traction (6), qui, pour leur part, sont reliés les uns aux autres par adhérence dans des noeuds de filet (7) au moyen d'éléments de réseau (8) et forment ainsi des mailles avec une largeur de maille prédéfinie, entre lesquelles la membrane (5) peut s'incurver, de telle sorte que la tension dans la membrane (5) se réduit de façon prédéfinie pour une surpression Δ p uniforme, et le filet (3) étant tendu par le corps creux (2) alimenté en pression.

2. Corps de pression (1) selon la revendication 1, **caractérisé en ce que**,
deux pièces d'extrémité (4) sont présentes, au moyen desquelles les ouvertures du filet (3) en forme de flexible sont terminées.

3. Corps de pression (1) selon la revendication 2, **caractérisé en ce que**
chaque élément de traction (6) est fixé sur les deux pièces d'extrémité (4).

4. Corps de pression (1) selon la revendication 3, **caractérisé en ce que**
chaque élément de traction (6) est disposé en forme de zigzag.

5. Corps de pression (1) selon la revendication 3, **caractérisé en ce que**
chaque élément de traction (6) est agencé le long d'une ligne spirale (14) et les éléments de traction (6) se croisent et se recroisent dans chaque noeud de filet (7).

6. Corps de pression (1) selon la revendication 1 ou 2, **caractérisé en ce que**
les deux extrémités de chaque élément de traction (6) sont reliées les unes aux autres et les éléments de traction (6), fermés pour former une bague, comprennent le corps creux (2) dans le sens périphérique.

7. Corps de pression (1) selon les revendications 3 et 6.

8. Corps de pression (1) selon l'une quelconque des revendications 1 à 7,
**caractérisé en ce que**
le filet (3) présente dans le sens de la longueur x largeurs de maille dᵢ différentes.

9. Corps de pression (1) selon l'une quelconque des revendications 1 à 8,
**caractérisé en ce que**
le filet (3) présente y différentes largeurs de maille dᵢ dans le sens périphérique y.

10. Corps de pression (1) selon l'une quelconque des revendications 1 à 9,
**caractérisé en ce que**
la membrane (5) est claire comme le verre ou transparente.

11. Corps de pression (1) selon l'une quelconque des revendications 1 à 10,
**caractérisé en ce que**
un cadre (9), sur lequel le filet (3) est fixé, est présent autour du corps de pression (1), l'extension du cadre (9) étant au moins aussi grand que l'extension du corps de pression (1) perpendiculairement au cadre (9).

12. Utilisation d'un corps de pression (1) selon l'une quelconque des revendications 1 à 11
comme corps creux dans des composants pneumatiques avec au moins une barre de pression (10) et au moins un élément de traction (11).
